# EUROPÄISCHE PATENTANMELDUNG

(11) **EP 0 524 391 A1**
(43) Veröffentlichungstag der Anmeldung: **27.01.1993**
(21) Anmeldenummer: 92108313.5
(22) Anmeldetag: 16.05.1992
(51) Int. Cl.: F42C 19/02, F42B 3/24

(54) **Abdichtung für pyrotechnische Anzünder, Nebeltöpfe oder dgl.**

(30) Priorität: 18.07.1991 DE 4123848
(71) Anmelder: PIEPENBROCK PYROTECHNIK GMBH, D-67307 Göllheim (DE)
(72) Erfinder: Hinzmann, Friedmar, W-6719 Eisenberg (DE)
(74) Vertreter: Patentanwälte Zellentin & Partner

(57) **Zusammenfassung**

Die vorliegende Erfindung betrifft eine Abdichtung für pyrotechnische Gerätschaften, wie insbesondere Anzünder und Rauchkörper, wobei der pyrotechnische Satz über eine abgedeckte Durchbrüche aufweisende Scheibe gegen äußere Atmosphäre randseitig abgedichtet ist, wobei erfindungsgemäß in besonders einfacher und eleganter Weise das den pyrotechnischen Satz aufnehmende Gehäuse eine Querschnittsverengung in Form eines Einstichs, einer Sicke oder eines durch einen Einstellenbehälter vorgegebenen oberen Randes besitzt, die Scheibe gegen die Querschnittsverengung anliegt und auf ihr ein O-Ring angeordnet ist, der gegen die innere Wandung des Gehäuses der Querschnittsverengung gegenüber anliegt, und daß der O-Ring durch eine Einrollung des Gehäuses gegen die Scheibe, gegebenenfalls unter Einklemmung einer Abdeckung, gequetscht ist.

## Beschreibung

Die vorliegende Erfindung betrifft eine Abdichtung für pyrotechnische Gerätschaften, wie z.B. Anzünder und Nebelsätze.

Diese pyrotechnischen Gegenstände müssen gegen von außen zutretende Atmosphären, wie Feuchtigkeit oder im Falle der Zünder von aus den Nebelsätzen austretenden Gasen, geschützt werden, die den jeweiligen pyrotechnischen Satz zerstören würden. Dazu wird herkömmlich der obere Rand des den pyrotechnischen Satz beherbergenden Gehäuses umgeknickt und mit Hilfe eines Lacks eine Scheibe von unten innen gegen den so geschaffenen Rand geklebt.

Diese Vorgehensweise ist nachteilig. Zum einen ist der Satz während des unter Umständen mehrtägigen Austrocknens des Lacks nicht gegen zutretende Gase geschützt und kann somit erst nach Zwischenlagerung ausgeliefert werden, wobei ein besonderes Problem in der Blasenbildung durch die aus dem Satz austretenden Gase besteht. Zum anderen verspröden die Lacke und sind somit nicht auf längere Dauer sicher.

Die vorliegende Erfindung hat sich daher die Aufgabe gestellt, eine Abdichtung für derartige pyrotechnische Sätze zu schaffen, die die vorstehenden Nachteile nicht aufweist, sondern bei welcher die Dichtigkeit mit der Herstellung gewährleistet ist und die weniger anfällig gegen äußere Einflüsse und damit über größere Zeiträume stabil ist.

Die Lösung dieser Aufgabe gelingt bei einer Abdichtung für pyrotechnische Gerätschaften, wie insbesondere Anzünder und Rauchkörper, wobei der pyrotechnische Satz über eine abgedeckte Durchbrüche aufweisende Scheibe gegen äußere Atmosphäre randseitig abgedichtet ist, erfindungsgemäß in besonders einfacher und eleganter Weise dadurch, daß das den pyrotechnischen Satz aufnehmende Gehäuse eine Querschnittsverengung in Form eines Einstichs, einer Sicke oder eines durch einen Einstellbehälter vorgegebenen oberen Randes besitzt, die Scheibe gegen die Querschnittsverengung anliegt und auf ihr ein O-Ring angeordnet ist, der gegen die innere Wandung des Gehäuses der Querschnittsverengung gegenüber anliegt, und daß der O-Ring durch eine Einrollung des Gehäuses gegen die Scheibe, gegebenenfalls unter Einklemmung einer Abdeckung, gequetscht ist.

Die Herstellung ist dabei deshalb so einfach und sofort gegen von außen angreifende Gase geschützt, weil unmittelbar nach dem Einrollen des Gehäuserandes unter Einquetschen des O-Ringes der Endzustand erreicht ist, ohne daß längere Abbindezeiten abgewartet werden müssen. Der O-Ring besteht dabei aus einem gummielastischen Material und paßt sich wegen seiner elastischen Eigenschaften der an sich ungenauen, durch das Einrollen bedingten Formgebung an, fließt in die Unebenheiten und gewährleistet derart eine überraschend hohe Dichtigkeit.

Die Querschnittsverengung kann bei ausreichenden Wandstärken durch einen oberen Einstich geschaffen werden, die die Quetschkräfte beim Einrollen des Gehäuserandes auffängt. Sie kann jedoch auch durch eine nach innen eingeformte Sicke gebildet werden, wobei auch hier die Fertigungstoleranzen vom O-Ring aufgefangen werden.

Der Rand kann auch derjenige eines Einstellbehälters sein, der auch aus Kunststoff bestehen kann, wobei dieser bei dünnen Wandstärken lediglich an seinem oberen Bereich gegen den Behälter geklebt zu werden braucht, um ein Nachgeben durch kalten Materialfluß zu verhindern.

In besonders vorteilhafter Weise lassen sich derart Nebelkörper herstellen, bei denen ein Zünder in den Raum oberhalb des pyrotechnischen Nebelsatzes ragt. Diese Nebelsätze haben den oben beschriebenen Nachteil, daß flüchtige Bestandteile die Lackdichtung angreifen und die Zündfähigkeit des Anzünders beeinträchtigen können, wohingegen die Gummisorten von O-Ringen hiergegen unempfindlich sind. Dabei weist der Anzünder am dem Nebelsatz zugekehrten Ende einen Einstich auf, gegen den ein Ring anliegt, der mit einer Abdeckung abgedeckt ist und auf die ein O-Ring durch eine Einrollung des Gehäuserandes gequetscht ist, und das Gehäuse des pyrotechnischen Satzes eine obere Sicke, gegen die eine Scheibe randseitig anliegt, in der der Anzünder gehalten ist, und die gegebenenfalls unter Einklemmen einer Abdeckung ebenfalls über einen O-Ring durch Einrollung des Gehäuserandes unter Quetschen des O-Ringes gedichtet ist. Bei einem derartigen Nebelkörper ist somit die erfindungsgemäße Abdichtung zweimal vorhanden.

Anhand der beiliegenden Figuren wird die vorliegende Erfindung näher erläutert.
- **Figur 1**: zeigt einen Nebelkörper
- **Figur 2**: zeigt die Abdichtung eines Anzünders.

In einem Nebelkörperbehälter 2 befindet sich ein Nebelsatz 9 mit einem darüberliegenden Heizsatz 12. Oberhalb des Nebelsatzes ist ein freier Raum 13 belassen, in den ein Anzünder 8 mit einem Handauslöser 14 ragt. Der Anzünder 8 ist abgedichtet und zentral in einer Scheibe 1 innerhalb eines Kragens 15 gehalten. Die Scheibe 1 liegt auf einer nach innen in den freien Raum 13 gezogenen Sicke 4 auf und besitzt eine Austrittsöffnung 16 für durch den Nebelsatz 9 erzeugten Rauch.

Diese Austrittsöffnung kann allein nach Montage durch eine Folie abgeklebt werden, die Folie kann aber auch schon vorher die Scheibe abdecken. Die Lochabdeckung wird durch den heißen Nebel zerstört und gibt die Öffnung 16 frei.

Oberhalb der Scheibe 1 befindet sich der O-Ring 5 aus Gummi oder einem anderen fließfähigen Material, wie Weichmetalle oder Kunststoff, der von der Einrollung 6 unter Quetschverformung auf die Scheibe 1 gepreßt wird und so die Scheibe 1 randseitig abdichtet.

Anstelle der Sicke 4 kann die Scheibe 1 auch gegen den den pyrotechnischen Satz 9 bzw. 12 aufnehmenden Einstellbehälter abgestützt werden, wozu dieser gegebenenfalls gegen die innere Oberfläche des Gehäuses 2 geklebt wird.

**Figur 2** zeigt die Einzelheit Z des Anzünders 8. Hier ist die Querschnittsverengung durch einen Einstich 3 gebildet, der andererseits den offenen Rand 17 des Anzünders soweit schwächt, daß er einrollbar wird.

Hierbei wird der O-Ring 5 zunächst gegen eine Abdeckung 7 gepreßt, die ihrerseits den eine zentrale Öffnung aufweisenden Ring 1' gegen den Einstich 3 abstützt. Die Abdeckung wird beim Auslösen des Anzünders durch die heißen Zündgase durchgebrannt.

### Bezugszeichenliste

- 1, 1': Scheibe, Ring
- 2: Gehäuse
- 3: Einstich
- 4: Sicke
- 5: O-Ring
- 6: Einrollung
- 7: Abdeckung
- 8: Anzünder
- 9: Nebelsatz
- 10: Einstellbehälter
- 11: oberer Rand
- 12: Anzündsatz
- 13: freier Raum
- 14: Handauslöser
- 15: Kragen
- 16: Öffnung

## Patentansprüche

1. Abdichtung für pyrotechnische Gerätschaften, wie insbesondere Anzünder und Rauchkörper, wobei der pyrotechnische Satz über eine abgedeckte Durchbrüche aufweisende Scheibe (1) gegen äußere Atmosphäre randseitig abgedichtet ist, **gekennzeichnet durch** die folgenden Merkmale
a) das den pyrotechnischen Satz aufnehmende Gehäuse (2) besitzt eine Querschnittsverengung in Form eines Einstichs (3), einer Sicke (4) oder eines durch einen Einstellbehälter (10) vorgegebenen oberen Randes (11);
b) die Scheibe (1) liegt gegen die Querschnittsverengung (3, 4, 11) an;
c) auf der Scheibe (1) ist ein O-Ring (5) angeordnet, der gegen die innere Wandung des Gehäuses (2) der Querschnittsverengung gegenüber anliegt;
d) der O-Ring (5) ist durch eine Einrollung (6) des Gehäuses (2) gegen die Scheibe (1), gegebenenfalls unter Einklemmung einer Abdeckung, gequetscht.

2. Nebelsatz mit Anzünder, **dadurch gekennzeichnet**, daß der Anzünder (8) am dem Nebelsatz (9) zugekehrten Ende einen Einstich (3) aufweist, gegen den ein Ring (1') anliegt, der mit einer Abdeckung (7) abgedeckt ist und auf die ein O-Ring (5) durch eine Einrollung (6) des Gehäuserandes gequetscht ist, und daß das Gehäuse (2) des pyrotechnischen Satzes eine obere Sicke (4) aufweist, gegen die eine Scheibe (1) randseitig anliegt, in der der Anzünder gehalten ist, und die gegebenenfalls unter Einklemmen einer Abdeckung (7) zwischen Scheibe (1) und O-Ring (5) ebenfalls über den O-Ring (5) durch Einrollung (6) des Gehäuserandes unter Quetschen des O-Ringes (5) gedichtet ist.
